# EUROPÄISCHE PATENTSCHRIFT

(11) **EP 1 565 793 B1**
(45) Veröffentlichungstag und Bekanntmachung des Hinweises auf die Patenterteilung: **31.12.2008**
(21) Anmeldenummer: 03811348.6
(22) Anmeldetag: 16.10.2003
(51) Int. Cl.: G03G 15/02

(54) **VORRICHTUNG FÜR DAS ELEKTRISCHE AUFLADEN EINES TRANSPORTBANDES BEI KONTAKT ZU EINER KLINGE**
DEVICE FOR RECHARGING A BELT CONVEYOR AT A CONTACT WITH A BLADE
DISPOSITIF POUR ASSURER LA RECHARGE ELECTRIQUE D'UNE BANDE TRANSPORTEUSE EN CAS DE CONTACT AVEC UNE LAME

(30) Priorität: 18.11.2002 DE 10253698
(43) Veröffentlichungstag der Anmeldung: 24.08.2005
(73) Patentinhaber: Océ Printing Systems GmbH, 85586 Poing (DE)
(72) Erfinder: STAHUBER, Markus, 83714 Miesbach (DE); EBEN, Albert, 85667 Oberpframmern (DE); KNOTT, Joseph, 82327 Tutzing (DE)
(74) Vertreter: Schaumburg, Thoenes, Thurn, Landskron
(86) Internationale Anmeldenummer: PCT/EP2003/011487
(87) Internationale Veröffentlichungsnummer: WO 2004/046830

(56) Entgegenhaltungen:
- DE-A- 19 501 544
- DE-A- 19 548 916
- US-A- 5 353 101
- US-A- 5 666 622

## Beschreibung

Die vorliegende Erfindung betrifft eine Vorrichtung und ein Verfahren zum elektrischen Aufladen eines Transportbandes für den Transport von Aufzeichnungsträgern im Umdruckbereich eines elektrofotografischen Druckers oder Kopiergerätes. Ferner betrifft die Erfindung ein zugehöriges klingenartiges Kontaktelement.

Bei elektrofotografischen Druckern oder Kopiergeräten wird die Übertragung eines Tonerbildes von einem Zwischenträger, beispielsweise einer Fotoleitertrommel oder einem Fotoleiterband, auf einen Aufzeichnungsträger als Umdruck bezeichnet. Der Abschnitt des Druckers oder Kopiergerätes, an dem der Zwischenträger und der Aufzeichnungsträger miteinander in Kontakt gebracht werden, wird als Umdruckbereich bezeichnet. Im Umdruckbereich bewegen sich der Zwischenträger, z.B. die Mantelfläche einer Fotoleitertrommel und der Aufzeichnungsträger mit gleicher Geschwindigkeit in die gleiche Richtung, während der Toner vom Zwischenträger auf den Aufzeichnungsträger übertragen wird.

Ein gutes Druckbild auf dem Aufzeichnungsträger lässt sich nur erreichen, wenn im Umdruckbereich ein gleichmäßiger Kontakt zwischen Aufzeichnungsträger und Zwischenträger hergestellt wird. Ein guter und gleichmäßiger Kontakt zwischen. Aufzeichnungsträger und Zwischenträger lässt sich mit Hilfe eines elektrostatisch aufladbaren Transportbandes erreichen, auf dem der Aufzeichnungsträger aufliegend und mit elektrostatischen Kräften daran anhaftend durch den Umdruckbereich transportiert wird.

Eine Vorrichtung zur Übertragung eines Tonerbildes mit Hilfe eines elektrostatisch aufladbaren Transportbandes ist in der nicht vorveröffentlichten DE 102 47 368.4 gezeigt.

Bei dieser Vorrichtung wird das Transportband mit einer Ladung aufgeladen, deren Vorzeichen von dem Vorzeichen der Ladung des Tonerbildes verschieden ist. Diese elektrostatische Aufladung des Transportbandes hat eine zweifache Funktion: zum Einen bewirkt sie eine elektrostatische Anziehung des Aufzeichnungsträgers an das Transportband und somit eine sichere Führung des Aufzeichnungsträgers im Umdruckbereich, zum Anderen bewirkt sie die Übertragung des Tonerbildes vom Zwischenträger auf den Aufzeichnungsträger.

Ähnliche Vorrichtungen mit elektrostatisch aufgeladenen Transportbändern sind auch aus der US 5,666,622, der DE 195 01 544 A1 und der US 5,159,392 bekannt. In diesen drei Schriften wird das Transportband entweder durch Korona-Anordnungen, sogenannte Korotrone, oder durch Kontaktwalzen aufgeladen. Ein Korotron umfasst üblicherweise einen oder mehrere dünne, goldbeschichtete Wolframdrähte, deren elektrisches Potential gegenüber einem geerdeten Gehäuse einige 1000 V beträgt, so dass die die Drähte umgebende Luft ionisiert wird.

Korotrone haben jedoch eine Reihe gravierender Nachteile, beispielsweise die Ozonbildung durch die hohe Ladespannung und das relativ aufwendige Wechseln verschlissener Korotrondrähte. Außerdem verschmutzen die Korotrondrähte leicht mit Staub, Bandabriebs- und Tonerpartikeln, was zu einer unregelmäßigen Ladungsverteilung auf dem Transportband führt. Stellen mit geringerer Transportbandladung führen zu einem weniger vollständigen Transfer des Toners auf den aufliegenden Aufzeichnungsträger und somit zu unerwünschten Druckbildaufhellungen. Die Reinigung der Korotrondrähte ist nicht nur aufwendig, sondern stellt für diese eine erhebliche mechanische Beanspruchung dar und verkürzt ihre Lebensdauer.

Auch Kontaktwalzen haben den Nachteil, dass sie leicht verschmutzen können und dadurch zu einer unregelmäßigen Aufladung des Transportbandes führen. Außerdem können sie nicht unmittelbar im Umdruckbereich angeordnet werden, weil sie die gleichmäßige Anlage des Aufzeichnungsträgers am Zwischenträger stören würden. Um dennoch eine ausreichende Aufladung des Transportbandes im Umdruckbereich zu erzielen, muss ein gewisser Strom von der Kontaktstelle von Kontaktwalze und Transportband zum Umdruckbereich fließen. Daher darf die Leitfähigkeit des Transportbandes nicht zu gering sein, was eine nachteilige Einschränkung für die Wahl des verwendeten

Transportbandmaterials darstellt.

Aus der US-A-5353101 ist eine vorrichtung mit einer klinge bekannt, die zum elektrischen aufladen einer lichtempfinliden Trommel mit einer elektrode dient. Der Erfindung liegt die Aufgabe zugrunde, eine Vorrichtung und ein Verfahren zum Aufladen des Transportbandes anzugeben, die eine gleichmäßige Aufladung des Transportbandes im Umdruckbereich ermöglichen und einen geringen Wartungsaufwand erfordern.

Diese Aufgabe wird erfindungsgemäß durch eine Vorrichtung und ein Verfahren gelöst, bei denen quer zur Laufrichtung des Transportbandes ein an diesem anliegendes klingenartiges Kontaktelement angeordnet ist, über das elektrische Ladung auf das Transportband übertragen wird, und bei denen das klingenartige Kontaktelement an einem in den Drucker oder Kopierer einschiebbaren und aus diesem herausziehbaren Trageelement angeordnet ist.

Ein derartiges klingenartiges Kontaktelement kann direkt im Umdruckbereich, auf der dem Zwischenträger abgewandten Seite des Transportbandes angeordnet werden und sorgt damit für eine zuverlässige, gleichmäßige Aufladung des Transportbandes im Umdruckbereich. Da das Transportband fortwährend am klingenartigen Kontaktelement entlangschleift, wird dieses ständig gereinigt. Durch die Herausziehbarkeit des Trageelementes ist das klingenartige Kontaktelement für Wartungsarbeiten leicht zugänglich. Vorzugsweise ist das Klingenartige Kontaktelement am Trageelement lösbar befestigt, so dass es als Verschleißteil leicht auswechselbar ist. Vorteilhafte Weiterbildungen der Erfindung sind in den weiteren Ansprüchen angegeben.

Zum besseren Verständnis der vorliegenden Erfindung wird im Folgenden auf das in den Zeichnungen dargestellte bevorzugte Ausführungsbeispiel Bezug genommen, das an Hand spezifischer Terminologie beschrieben ist. Es sei jedoch darauf hingewie-sen, dass der Schutzumfang der Erfindung dadurch nicht einge-schränkt werden soll.

Die Figuren zeigen ein Ausführungsbeispiel der Erfindung, nämlich
- Figur 1: eine schematische Darstellung der an der Bilderzeugung beteiligten Komponenten eines elektrofotografischen Druckers oder Kopierers;
- Figur 2: eine perspektivische Darstellung eines Papiertransportaggregates für einen Drucker oder Kopierer, bei dem das Trageelement für das klingenartige Kontaktelement herausgezogen ist;
- Figur 3: eine perspektivische Darstellung des Papiertransportaggregates von Figur 2, bei dem das Trageelement eingeschoben ist;
- Figur 4: eine perspektivische Darstellung des Trageelementes und des klingenartigen Kontaktelementes; und
- Figur 5: eine perspektivische Darstellung des Trageelementes und des klingenartigen Kontaktelementes von Figur 4 aus einer anderen Blickrichtung.

In Figur 1 sind die an der Bilderzeugung beteiligten Komponenten eines elektrofotografischen Druckers schematisch dargestellt. Figur 1 zeigt eine Fotoleitertrommel 10, deren Umfangsfläche mit einem Fotohalbleiter, beispielsweise Arsentriselenid (AS₂Se₃) beschichtet ist. Ferner ist in Figur 1 ein Aufladekorotron 12 zum Aufladen der Fotohalbleiterschicht der Fotoleitertrommel 10, ein Zeichengenerator 14 zum Belichten der Fotohalbleiterschicht, um ein latentes Ladungsbild darauf zu erzeugen, und eine Entwicklungseinheit 16 zum Entwickeln des latenten Ladungsbildes mit geladenen Tonerpartikeln gezeigt.

In Figur 1 ist ferner ein Papiertransportaggregat 18 durch einen gestrichelten Kasten schematisch dargestellt. Das Papiertransportaggregat 18 umfasst ein Transportband 20, das um eine erste Walze 22, eine zweite Walze 24, eine Spannwalze 26 und eine Ausstellwalze 28 geführt wird. Das Transportband 20 wird von der ersten Walze 22 in der durch den Pfeil 30 gekennzeichneten Richtung angetrieben. Ferner umfasst das Papiertransportaggregat 18 eine Vorrichtung 32 zum elektrischen Aufladen des Transportbandes 20, die in Figur 1 nur schematisch dargestellt ist. Die Vorrichtung 32 umfasst ein quer zur Laufrichtung des Transportbandes 20 angeordnetes und an diesem anliegendes klingenartiges Kontaktelement 34. Schließlich umfasst das Papiertransportaggregat 18 eine Reinigungseinheit 36 mit einer Abschabeleiste 38 zum Abschaben von Tonerpartikeln vom Transportband 20 und einen Tonerauffangbehälter 40 zum Auffangen des abgeschabten Toners.

Schließlich sind in Figur 1 eine Reinigungseinheit 42 zum Reinigen der Fotoleitertrommel und eine Fixiereinheit 44 zum Fixieren des Tonerbildes Toner auf dem Papier gezeigt. Nähere Erläuterungen zur Funktion der aufgezählten Elemente von Figur 1 finden sich in der oben genannten, nicht vorveröffentlichten DE 102 47 368.4, und sollen hier nicht wiederholt werden.

Das Transportband 20 dient zum Transport eines ebenfalls in Figur 1 gezeigten Blattes Papier 46 durch den Umdruckbereich 48, in welchem das Blatt Papier 46 an die Fotoleitertrommel 10 angedrückt wird. Das Transportband 20 wird durch die Vorrichtung 32 mit einer Ladung aufgeladen, die der Ladung der Tonerpartikel entgegengesetzt ist. Die elektrostatische Ladung des Transportbandes 20 sorgt für einen sicheren Halt des Blattes 46 auf dem Transportband und zur Übertragung der Tonerpartikel von der Fotoleitertrommel 10 auf das Blatt 46.

Wie der schematischen Darstellung von Figur 1 zu entnehmen, berührt das klingenartige Kontaktelement 34 das Transportband 20 im Umdruckbereich auf der der Fotoleitertrommel 10 abgewandten Seite (der Unterseite in der Darstellung von Figur 1). Das bedeutet, dass die elektrische Ladung genau dort auf das Transportband 20 übertragen wird, an der sie gebraucht wird. Denn beim Übertragen des Toners von der Fotoleitertrommel 10 auf das Blatt 46 fließt ein elektrischer Strom vom Transportband 20 zur Fotoleitertrommel 10. Da die Kontaktklinge 34 im Umdruckbereich 48 angeordnet ist, muss dieser Strom nicht in Längsrichtung des Transportbandes 20 zum Umdruckbereich 48 fließen.

In Figur 2 ist das Papiertransportaggregat 18, das in Figur 1 nur schematisch dargestellt war, in einer perspektivischen Darstellung gezeigt. Man erkennt das im Zusammenhang mit Figur 1 beschriebene Transportband 20, die erste Walze 22 (bzw. deren Achse), die zweite Walze.24, die Spannwalze 26 (bzw. deren Achse), die Ausstellwalze 28 und den Tonerauffangbehälter 40. Ferner ist die Vorrichtung 32 zum elektrischen Aufladen des Transportbandes 20 gezeigt. Die Vorrichtung 32 umfasst ein Trageelement 48 aus Kunststoff, an dem das klingenartige Kontaktelement 34 befestigt ist.

Das Papiertransportaggregat 18 hat eine Aufnahme 50, in die das Trageelement 48 mit dem daran befestigten Kontaktelement 34 einschiebbar ist. In Figur 3 ist das Papiertransportaggregat 18 mit eingeschobenem Trageelemente 48 gezeigt.

Wie den Figuren 2 und 3 zu entnehmen, hat das Trageelement 48 einen Angriffsabschnitt 52, an dem es beim Einführen in bzw. beim Herausziehen aus dem Papiertransportaggregat 18 gegriffen werden kann. In den Angriffsabschnitt 52 ist ein Rasthaken 54 (siehe Figur 2) integriert, der in eine Sperrstellung vorgespannt ist, in der er in eine passende Nut 55 in der Aufnahme 50 einrastet, wenn das Trageelement 48 vollständig in das Papiertransportaggregat 18 eingeschoben ist. Der Rasthaken 54 kann durch Betätigung einer Lösetaste 56 gegen die Vorspannung aus seiner Sperrstellung angehoben werden, so dass das Trageelemente 48 aus dem Papiertransportaggregat 18 herausgezogen werden kann.

An dem dem Angriffsabschnitt 52 gegenüberliegenden Ende des Trageelementes 48 befindet sich ein erstes Steckelement 58 (Fig. 2, Fig. 3). Im Drucker befindet sich ein zweites Steckelement (nicht gezeigt), mit dem das erste Steckelement 58 eine elektrische Steckverbindung bildet, wenn das Trageelement 48 vollständig in das Papiertränsportaggregat 18 eingeschoben ist (und dieses seinerseits in den Drucker eingeschoben ist).

In Figur 4 sind das Trageelement 48 und das klingenartige Kontaktelement 34 im nicht zusammengesetzten Zustand gezeigt. Das klingenartige Kontaktelement umfasst ein Winkelblech mit einem ersten Abschnitt 60 und einem zweiten Abschnitt 62, die im gezeigten Ausführungsbeispiel einen Winkel von ungefähr 90° miteinander bilden. Der zweite Abschnitt 62 des Klingenartigen Kontaktelementes 34 hat zwei umgebogene Abschnitte 64. Zwischen den umgebogenen Abschnitten 64 befindet sich eine rechteckige Aussparung 66 im zweiten Abschnitt 62.

Auf den ersten Abschnitt 60 des Winkelblechs ist eine Folie 68 aus Polyimid mit einem leitfähigen Klebstoff aufgeklebt. Die Folie 68 hat eine Dicke von 75 µm. Durch eingelagerte Rußpartikel ist ihr Volumenwiderstand auf einen Wert verringert, der zwischen 10² und 10⁹ Ωcm, vorzugsweise zwischen 10⁶ und 10⁸ Ωcm beträgt. Ihr Oberflächenwiderstand beträgt zwischen 10² und 10¹² Ω/sq, vorzugsweise zwischen 10¹⁰ und 10¹² Ω/sq.

Das Trageelement 48 hat einen im Wesentlichen V-förmigen Querschnitt, der gebildet wird aus einer Bodenfläche 70 und einer Rückwand 72. An der Bodenfläche 70 sind Klötzchen 74 angeordnet, die von der Rückwand 72 beabstandet sind und mit dieser jeweils eine Nut 76 bilden. Eine solche Nut 76 ist besonders gut in Figur 5 zu erkennen, in der das Trageelement 48 und das klingenartige Kontaktelement 34 aus einem anderen Blickwinkel gezeigt sind. In den Klötzchen 74 sind Druckstifte 78 federnd gelagert, die gegen die Rückwand 72 vorgespannt sind. Schließlich ist an der Bodenfläche 70 ein Steg 80 angeordnet, der zusammen mit der Rückwand 72 eine weitere Nut 82 bildet.

Die Nut 82 und die drei Nuten 76 bilden eine Aufnahme, in die der zweite Abschnitt 62 des klingenartigen Kontaktelementes 34 formschlüssig einsetzbar ist. Dabei drücken die beiden äußeren Druckstifte 78 auf den zweiten Abschnitt 62 des klingenartigen Kontaktelementes 34 und halten dieses in Position. Der mittlere Druckstift 78 hat eine abgerundete Spitze und greift in die Aussparung 66 im zweiten Abschnitt 62 des klingenartigen Kontaktelementes 34 ein, wobei er auf den in der Darstellung von Figur 4 unteren Rand der Aussparung 66 Druck ausübt und dadurch eine Kraftkomponente auf das klingenartige Kontaktelement. 34 ausübt, die dieses in die Aufnahme drückt.

Im Steg 80 befindet sich eine Kerbe 84, in die ein Führungsabschnitt 86 am klingenartigen Kontaktelement 34 eingreift, wenn es in die Aufnahme des Trageelementes 48 eingesetzt ist. Der Führungsabschnitt 86 und die Kerbe 84 helfen dabei, beim Einsetzen des klingenartigen Kontaktelementes 34 in die Aufnahme des Trageelementes 48 die korrekte Position zu finden.

Beim Einsetzen des klingenartigen Kontaktelementes 34 in bzw. beim Herausnehmen desselben aus der Aufnahme des Trageelementes 48 kann das klingenartige Kontaktelement an den umgebogenen Abschnitten 64 gegriffen werden. Das klingenartige Kontaktelement 34 ist ein Verschleißteil und kann auf die hier beschriebene Weise leicht und ohne Zuhilfenahme von Werkzeug ausgetauscht werden. Insbesondere wird der Austausch des Klingenartigen Kontaktelementes dadurch erleichtert, dass das Trageelement einfach aus dem Drucker oder Kopierer (im gezeigten Ausführungsbeispiel aus dem Papiertransportaggregat 18 eines solchen) herausziehbar und wieder einschiebbar ist.

In der Nut 82 befinden sich elektrische Kontakte (nicht gezeigt), die den zweiten Abschnitt 62 des Winkelblechs berühren, wenn dieser in die Aufnahme des Trageelementes 48 eingesetzt ist. Über diese Kontakte ist ein Stromfluss vom Steckelement 58 über das Winkelblech und die Folie 68 auf das Transportband gewährleistet.

Obgleich in den Zeichnungen und in der vorhergehenden Beschreibung ein bevorzugtes Ausführungsbeispiel aufgezeigt und detailliert beschrieben ist, sollte dies als rein beispielhaft und die Erfindung nicht einschränkend angesehen werden. Es wird darauf hingewiesen, dass nur das bevorzugte Ausführungsbeispiel dargestellt und beschrieben ist, und sämtliche Veränderungen und Modifizierungen, die derzeit und künftig im Schutzumfang der Erfindung liegen, geschützt werden sollen.

### Bezugszeichenliste

- 10: Fotoleitertrommel
- 12: Aufladekorotron
- 14: Zeichengenerator
- 16: Entwicklungseinheit
- 18: Papiertransportaggregat
- 20: Transportband
- 22: Erste Walze
- 24: Zweite Walze
- 26: Spannwalze
- 28: Ausstellwalze
- 30: Drehrichtung der ersten Walze
- 32: Vorrichtung zum elektrischen Aufladen des Transportbandes 20
- 34: Klingenartiges Kontaktelement
- 38: Abschabeleiste
- 40: Tonerauffangbehälter
- 42: Reinigungseinheit
- 44: Fixiereinheit
- 46: Papierblatt
- 48: Trageelement
- 50: Aufnahme
- 52: Angriffsabschnitt
- 54: Rasthaken
- 55: Nut
- 56: Lösetaste
- 58: Erstes Steckelement
- 60: Erster Abschnitt des Winkelblechs
- 62: Zweiter Abschnitt des Winkelblechs
- 64: Umgebogener Abschnitt
- 66: Aussparung
- 68: Kunststofffolie
- 70: Bodenfläche
- 72: Rückwand
- 74: Klötzchen
- 76: Nut
- 78: Druckstift
- 80: Steg
- 82: Nut
- 84: Kerbe
- 86: Führungsabschnitt

## Patentansprüche

1. Vorrichtung (32) zum elektrischen Aufladen eines Transportbandes (20) für den Transport von Aufzeichnungsträgern (46) im Umdruckbereich (48) eines elektrofotografischen Druckers oder Kopiergerätes,
und bei der quer zur Laufrichtung des Transportbandes (20) ein an diesem anliegendes klingenartiges Kontaktelement (34) angeordnet ist, über das elektrische Ladung auf das Transportband (20) übertragen wird,
**dadurch gekennzeichnet, dass** klingenartige Kontaktelement (34) an einem in den Drucker oder Kopierer einschiebbaren und aus diesem herausziehbaren Trageelement (48) angeordnet ist.

2. Vorrichtung (32) nach Anspruch 1, bei der Rastmittel (54) vorgesehen sind, die einrasten, wenn das Trageelement (48) vollständig in den Drucker oder Kopierer eingeschoben ist.

3. Vorrichtung (32) nach Anspruch 1 oder 2, bei der am Trageelemente (48) oder am klingenartigen Kontaktelement (34) ein erstes Steckelement (58) angeordnet ist, im Drucker oder Kopierer ein zweites Steckelement angeordnet ist, und das erste und zweite Steckelement eine elektrische Steckverbindung miteinander bilden, wenn das Trageelement (48) vollständig in den Drucker oder Kopierer eingeschoben ist.

4. Vorrichtung (32) nach einem der vorhergehenden Ansprüche, bei der das Trageelement (48) eine Aufnahme hat, in die das vorzugsweise am Trageelement (48) lösbar befestigte klingenartige Kontaktelement (34) formschlüssig einsetzbar ist.

5. Vorrichtung (32) nach Anspruch 4, bei der die Aufnahme mindestens eine Nut (76, 82) umfasst.

6. Vorrichtung (32) nach Anspruch 4 oder 5, bei der das klingenartige Kontaktelement (34) durch mindestens einen federnd gelagerten Druckstift (78), der gegen das klingenartige Kontaktelement (34) vorgespannt ist, in der Aufnahme festgehalten wird.

7. Vorrichtung (32) nach Anspruch 6, bei der das klingenartige Kontaktelement (34) eine Aussparung (66) hat, in die der Druckstift (78) einrastet, wenn das klingenartige Kontaktelement (34) in die Aufnahme des Trageelementes (48) eingesetzt ist.

8. Vorrichtung (32) nach einem der vorhergehenden Ansprüche, bei der das klingenartige Kontaktelement (34) eine Kunststofffolie (68) umfasst, die den elektrischen Kontakt zum Transportband (20) herstellt.

9. Vorrichtung (32) nach Anspruch 8, bei der die Kunststofffolie aus Polyimid besteht.

10. Vorrichtung (32) nach Anspruch 8 oder 9, bei der der elektrische Widerstand der Kunststofffolie (68) durch eingelagerte Rußpartikel verringert ist.

11. Vorrichtung (32) nach Anspruch 8 oder 9, bei der der elektrische Volumenwiderstand der Kunststofffolie (68) zwischen 10² und 10⁹ Ωcm, vorzugsweise zwischen 10⁶ und 10⁸ Ωcm beträgt.

12. Vorrichtung (32) nach einem der Ansprüche 8 bis 11, bei der der elektrische Oberflächenwiderstand der Kunststofffolie (68) zwischen 10² und 10¹² Ω/sq, vorzugsweise zwischen 10¹⁰ und 10¹² Ω/sq beträgt.

13. Vorrichtung (32) nach einem der Ansprüche 8 bis 12, bei der die Dicke der Kunststofffolie (68) zwischen 50 µm und 100 µm beträgt.

14. Vorrichtung (32) nach einem der Ansprüche 4 bis 7 und einem der Ansprüche 8 bis 13, bei der das klingenartige Kontaktelement (34) ein Winkelblech mit einem ersten Abschnitt (60) und einem zweiten Abschnitt (62) umfasst, die einen Winkel miteinander bilden,
wobei die Kunststofffolie (68) am ersten Abschnitt (60) befestigt ist und der zweite Abschnitt (62) zumindest teilweise in die Aufnahme des Trageelementes (48) einsetzbar ist.

15. Vorrichtung (32) nach Anspruch 14, bei der der zweite Abschnitt (62) mindestens einen umgebogenen Abschnitt (64) hat, an dem das klingenartige Kontaktelement (34) beim Einsetzen in bzw. beim Entnehmen aus der Aufnahme des Trageelementes (48) gegriffen werden kann.

16. Vorrichtung (32) nach Anspruch 14 oder 15, bei der am Trageelement (48) elektrische Kontakte angeordnet sind, welche das Winkelblech berührt, wenn es in die Aufnahme des Trageelementes (48) eingesetzt ist.

17. Verfahren zum elektrostatischen Aufladen eines Transportbandes (20) für den Transport von Aufzeichnungsträgern (46) im Umdruckbereich (48) eines elektrofotografischen Druckers oder Kopiergerätes,
bei dem elektrische Ladung über ein quer zur Laufrichtung des Transportbandes (20) angeordnetes und an diesem anliegendes klingenartiges Kontaktelement (34) auf das Transportband (20) übertragen wird,
wobei das klingenartige Kontaktelement an einem in den Drucker oder Kopierer einschiebbaren und aus diesem herausziehbaren Trageelement (48) angeordnet ist.

18. Verfahren nach Anspruch 17, bei dem am Trageelement (48) oder am klingenartigen Kontaktelement (34) ein erstes Steckelement (58) angeordnet ist, im Drucker oder Kopierer ein zweites Steckelement angeordnet ist, und bei dem durch das erste und das zweite Steckelement eine elektrische Steckverbindung gebildet wird, wenn das Trageelement (48) vollständig in den Drucker oder Kopierer eingeschoben wird.

19. Verfahren nach Anspruch 17 oder 18, bei dem das Trageelement (48) eine Aufnahme hat, in die das klingenartige Kontaktelement (34) formschlüssig einsetzbar ist.

20. Verfahren nach Anspruch 19, bei dem die Aufnahme mindestens eine Nut (76, 82) umfasst.

21. Verfahren nach Anspruch 19 oder 20, bei dem das klingenartige Kontaktelement (34) durch mindestens einen federnd gelagerten Druckstift (78), der gegen das klingenartige Kontaktelement (48) vorgespannt ist, in der Aufnahme festgehalten wird.

22. Verfahren nach einem der Ansprüche 17 bis 21, bei dem das klingenartige Kontaktelement (34) eine Kunststofffolie (68), insbesondere eine Kunststofffolie aus Polyimid umfasst, die den elektrischen Kontakt zum Transportband (20) herstellt.

## Claims

1. A device (32) for electrical charging of a transport belt (20) for the transport of recording media (46) in the transfer printing region (48) of an electrophotographic printer or copier,
and in which a blade-like contact element (34) via which electrical charge is transferred to the transport belt (20) is arranged transverse to the running direction of the transport belt (20) and abutting on this,
**characterized in that** the blade-like contact element (34) is arranged on a carrier element (48) that can be inserted into the printer or copier and extracted from this.

2. The device (32) according to claim 1, in which catch means (54) are provided that engage when the carrier element (48) is completely inserted into the printer or copier.

3. The device (32) according to claim 1 or 2, in which a first plug element (58) is arranged on the carrier element (48) or on the blade-like contact element (34), a second plug element is arranged in the printer or copier, and the first plug element and second plug element form with one another an electrical plug connection when the carrier element (48) is completely inserted into the printer or copier.

4. The device (32) according to one of the preceding claims, in which the carrier element (48) has a recess into which the blade-like contact element (34), which is preferably attached to the carrier element (48) such that it can be detached, can be inserted with positive fit.

5. The device (32) according to claim 4, in which the recess comprises at least one groove (76, 82).

6. The device (32) according to claim 4 or 5, in which the blade-like contact element (34) is retained in the recess by at least one spring borne pressure pin (78) that is pre-stressed against the blade-like contact element (34).

7. The device (32) according to claim 6, in which the blade-like contact element (34) has a gap (66) in which the pressure pin (78) engages when the blade-like contact element (34) is inserted into the recess of the carrier element (48).

8. The device (32) according to one of the preceding claims, in which the blade-like contact element (34) comprises a plastic film (68) that produces the electrical contact with the transport belt (20).

9. The device (32) according to claim 8, in which the plastic film is comprised of polyimide.

10. The device (32) according to claim 8 or 9, in which the electrical resistance of the plastic film (68) is reduced by interspersed carbon black particles.

11. The device (32) according to claim 8 or 9, in which the electrical volume resistance of the plastic film (68) is between 10² and 10⁹ Ωcm, preferably between 10⁶ and 10⁸ Ωcm.

12. The device (32) according to one of the claims 8 to 11, in which the electrical surface resistance of the plastic film (68) is between 10² and 10¹² Ω/sq, preferably between 10¹⁰ and 10¹² Ω/sq.

13. The device (32) according to one of the claims 8 to 12, in which the thickness of the plastic film (68) is between 50 µm and 100 µm.

14. The device (32) according to one of the claims 4 to 7 and one of the claims 8 to 13, in which the blade-like contact element (34) comprises an angle plate with a first section (60) and a second section (62) that together form an angle,
wherein the plastic film (68) is attached on the first section (60) and the second section (62) can be at least partially inserted into the recess of the carrier element (48).

15. The device (32) according to claim 14, in which the second section (62) has at least one recurved section (64) at which the blade-like contact element (34) can be gripped upon insertion into or, respectively, upon removal from the recess of the carrier element (48).

16. The device (32) according to claim 14 or 15, in which electrical contacts are arranged on the carrier element (48), which electrical contacts contact the angle plate when it is inserted into the recess of the carrier element (48).

17. A method for electrostatic charging of a transport belt (20) for the transport of recording media (46) in the transfer printing region (48) of an electrophotographic printer or copier,
in which the electrical charge is transferred to the transfer belt (20) via a blade-like contact element (34) arranged transverse to the running direction of the transfer belt (20) and abutting on this,
wherein the blade-like contact element is arranged on a carrier element (48) that can be inserted into the printer or copier and extracted from this.

18. The method according to claim 17, in which a first plug element (58) is arranged on the carrier element (48) or on the blade-like contact element (34), a second plug element is arranged in the printer or copier, and in which an electrical plug connection is formed by the first plug element and the second plug element when the carrier element (48) is completely inserted into the printer or copier.

19. The method according to claim 17 or 18, in which the carrier element (48) has a recess into which the blade-like contact element (34) can be inserted with positive fit.

20. The method according to claim 19, in which the recess comprises at least one groove (76, 82).

21. The method according to claim 19 or 20, in which the blade-like contact element (34) is retained in the recess by at least one spring borne pressure pin (78) that is pre-stressed against the blade-like contact element (34).

22. The method according to one of the claims 17 to 21, in which the blade-like contact element (34) comprises a plastic film (68), in particular a plastic film made from polyimide that produces the electrical contact with the transport belt (20).

## Revendications

1. Dispositif (32) permettant de charger électriquement une bande de transport (20) destinée à transporter des supports d'information (46) dans la zone de transfert (48) d'un appareil d'impression ou de copie électrophotographique, dispositif dans lequel
un élément de contact (34) de type lame, portant contre la bande de transport (20) et permettant de transférer une charge électrique sur celle-ci, est disposé transversalement à la direction de défilement de ladite bande de transport (20),
**caractérisé en ce que** l'élément de contact (34) de type lame est disposé sur un élément de support (48) qui peut être escamoté dans l'appareil d'impression ou de copie et retiré de celui-ci.

2. Dispositif (32) selon la revendication 1, dans lequel il est prévu des moyens d'encliquetage (54) qui s'encliquettent lorsque l'élément de support (48) est totalement escamoté dans l'appareil d'impression ou de copie.

3. Dispositif (32) selon la revendication 1 ou 2,
dans lequel un premier élément enfichable (58) est disposé sur l'élément de support (48) ou sur l'élément de contact (34) de type lame, un deuxième élément enfichable est disposé dans l'appareil d'impression ou de copie, et les premier et deuxième éléments enfichables forment conjointement une liaison électrique enfichable lorsque l'élément de support (48) est totalement escamoté dans l'appareil d'impression ou de copie.

4. Dispositif (32) selon l'une des revendications précédentes, dans lequel l'élément de support (48) comporte un logement dans lequel l'élément de contact (34) de type lame, fixé de façon amovible de préférence à l'élément de support (48), est insérable par complémentarité de formes.

5. Dispositif (32) selon la revendication 4, dans lequel le logement présente au moins une gorge (76, 82).

6. Dispositif (32) selon la revendication 4 ou 5, dans lequel l'élément de contact (34) de type lame est maintenu dans le logement par au moins une tige de pression (78), qui est montée de façon élastique et qui est précontrainte contre l'élément de contact (34) de type lame.

7. Dispositif (32) selon la revendication 6, dans lequel l'élément de contact (34) de type lame présente un évidement (66) dans lequel la tige de compression (78) s'encliquette lorsque l'élément de contact (34) de type lame est inséré dans le logement de l'élément de support (48).

8. Dispositif (32) selon l'une des revendications précédentes, dans lequel l'élément de contact (34) de type lame comporte une feuille de matière plastique (68) qui réalise le contact électrique avec la bande de transport (20).

9. Dispositif (32) selon la revendication 8, dans lequel la feuille de matière plastique est en polyimide.

10. Dispositif (32) selon la revendication 8 ou 9,
dans lequel la résistance électrique de la feuille de matière plastique (68) est réduite par l'incorporation de particules de noir de carbone.

11. Dispositif (32) selon la revendication 8 ou 9, dans lequel la résistivité de volume de la feuille de matière plastique (68) est comprise entre 10² Ωcm et 10⁹ Ωcm, en étant de préférence comprise entre 10⁶ Ωcm et 10⁸ Ωcm.

12. Dispositif (32) selon l'une des revendications 8 à 11, dans lequel la résistivité de surface de la feuille de matière plastique (68) est comprise entre 10² Ω par carré et 10¹² Ω par carré, en étant de préférence comprise entre 10¹⁰ Ω par carré et 10¹² Ω par carré.

13. Dispositif (32) selon l'une des revendications 8 à 12, dans lequel l'épaisseur de la feuille de matière plastique (68) est comprise entre 50 µm et 100 µm.

14. Dispositif (32) selon l'une des revendications 4 à 7 et l'une des revendications 8 à 13, dans lequel l'élément de contact (34) de type lame comporte une cornière présentant une première portion (60) et une deuxième portion (62) qui forment entre elle un angle,
dans lequel la feuille de matière plastique (68) est fixée à la première portion (60), et la deuxième portion (62) peut être insérée au moins partiellement dans le logement de l'élément de support (48).

15. Dispositif (32) selon la revendication 14, dans lequel la deuxième portion (62) comporte au moins une portion pliée (64) à laquelle l'élément de contact (34) de type lame peut s'accrocher lors de l'insertion dans le logement de l'élément de support (48) ou lors du retrait de celui-ci.

16. Dispositif (32) selon la revendication 14 ou 15, dans lequel des contacts électriques sont disposés sur l'élément de support (48), lesquels contacts touchent la cornière lorsque celle-ci est insérée dans le logement de l'élément de support (48).

17. Procédé pour charger électrostatiquement une bande de transport (20) destinée à transporter des supports d'information (46) dans la zone de transfert (48) d'un appareil d'impression ou de copie électrophotographique, procédé dans lequel
une charge électrique est transférée sur la bande de transport (20) par un élément de contact (34) de type lame qui porte sur cette bande de transport (20) et qui est disposé transversalement à la direction de défilement de ladite bande de transport (20),
dans lequel l'élément de contact de type lame est disposé sur un élément de support (48) qui peut être escamoté dans l'appareil d'impression ou de copie et retiré de celui-ci.

18. Procédé selon la revendication 17, dans lequel un premier élément enfichable (58) est disposé sur l'élément de support (48) ou sur l'élément de contact (34) de type lame, un deuxième élément enfichable est disposé dans l'appareil d'impression ou de copie, et
dans lequel une liaison électrique enfichable est formée par les premier et deuxième éléments enfichables lorsque l'élément de support (48) est totalement escamoté dans l'appareil d'impression ou de copie.

19. Procédé selon la revendication 17 ou 18, dans lequel l'élément de support (48) comporte un logement
dans lequel l'élément de contact (34) de type lame est insérable par complémentarité de formes.

20. Procédé selon la revendication 19, dans lequel le logement présente au moins une gorge (76, 82).

21. Procédé selon la revendication 19 ou 20, dans lequel l'élément de contact (34) de type lame est maintenu dans le logement par au moins une tige de pression (78), qui est montée de façon élastique et qui est précontrainte contre l'élément de contact (34) de type lame.

22. Procédé selon l'une des revendications 17 à 21,
dans lequel l'élément de contact (34) de type lame comporte une feuille de matière plastique (68), notamment une feuille de matière plastique en polyimide, qui réalise le contact électrique avec la bande de transport (20).
